# FASCICULE DE BREVET EUROPEEN

(11) **EP 0 443 126 B1**
(45) Date de publication et mention de la délivrance du brevet: **08.03.1995**
(21) Numéro de dépôt: 90123485.6
(22) Date de dépôt: 07.12.1990
(51) Int. Cl.: C21B 7/16

(54) **Dispositif de montage ou de démontage de tuyères ou de tympes de fours à cuve**
Vorrichtung zum Entfernen und Einsetzen von Blasformen an Schachtöfen
Apparatus for exchanging tuyere in shaft furnaces

(30) Priorité: 14.02.1990 LU 87676
(43) Date de publication de la demande: 28.08.1991
(73) Titulaire: PAUL WURTH S.A., 1122 Luxembourg (LU)
(72) Inventeur: Mailliet, Pierre, L-1423 Howald (LU)
(74) Mandataire: Freylinger, Ernest T.

(56) Documents cités:
- DE-A- 2 530 180
- FR-A- 2 321 543
- US-A- 4 087 084
- SOVIET INVENTIONS ILLUSTRATED, semaine C14, 14 mai 1980;& SU-A-438 646 (PLAN CONS. TECH. INST.) 05-08-1979
- SOVIET INVENTIONS ILLUSTRATED, semaine E11, 28 avril 1982;& SU-A-818 487 (FERROW METAL MECH.) 04-06-1981
- SOVIET INVENTIONS ILLUSTRATED, semaine E30, 8 septembre 1982;& SU-A-847 436 (NIZHNII TAGIL METAL) 15-09-1981

## Description

La présente invention concerne un dispositif de montage ou de démontage de tuyères ou de tympes d'un four à cuve comprenant un vérin monté sur un support mobile et apte à prendre appui sur la paroi du four, et un organe de préhension muni d'un premier élément et d'un deuxième élément mobiles l'un par rapport à l'autre dans l'axe de la tuyère ou de la tympe.

Un dispositif de ce genre est par exemple connu du document DE-A-25 30 180. Dans ce dispositif ledit premier et ledit deuxième élément de l'organe de préhension sont accouplés à l'aide d'un mécanisme de serrage à ressort qui, par l'intermédiaire d'une manivelle, permet de serrer élastiquement la tuyère entre ces deux éléments mobiles. Ce dispositif comprend des vérins pneumatiques qui sont alimentés par une source d'air sous pression intermittente. A l'aide d'une tige munie d'une tête de marteau ces vérins percuteurs frappent sur ledit premier élément afin de libérer la tuyère de son siège conique dans la tympe. L'extraction de la tuyère est alors réalisée par un recul du support mobile. Le montage d'une nouvelle tuyère s'effectue par simple avancement du support mobile dans l'axe de la tympe.

Le but de la présente invention est de proposer un dispositif de montage ou de démontage de tuyères ou de tympes d'un four à cuve, plus perfectionné et plus performant, convenant pour toutes les formes de tuyères et de tympes.

Cet objectif est atteint par un dispositif selon le préambule, caractérisé en ce que ledit vérin est un vérin hydraulique qui peut être agencé dans l'axe de la tuyère ou de la tympe et qui est apte à déplacer axialement ledit organe de préhension dans deux sens opposés pour l'extraction, respectivement le montage, de la tuyère ou de la tympe, en ce que le piston hydraulique de ce vérin se compose de deux pistons qui sont mobiles axialement l'un par rapport à l'autre dans un cylindre commun, le premier des deux pistons étant connecté au premier élément mobile de l'organe de préhension, le deuxième piston étant connecté au deuxième élément mobile de l'organe de préhension, et en ce que le vérin peut être alimenté hydrauliquement de façon que ledit premier piston puisse exercer une traction dans le sens de l'extraction de la tuyère ou de la tympe sur ledit premier élément mobile et que ledit deuxième piston puisse exercer simultanément une poussée dans le sens opposé sur ledit deuxième élément mobile, afin de pouvoir serrer axialement la tuyère ou la tympe entre ledit premier élément mobile et ledit deuxième élément mobile.

L'élément tracté comprend, de préférence, une tige cylindrique, de section inférieure à la plus petite section de passage de la tuyère et traversant axialement, de part en part, le vérin. Cette tige est fixée sur une première gaine coaxiale traversant, de manière étanche, la face arrière du vérin et comporte, à l'intérieur du vérin, ledit piston de traction.

Cette tige peut comporter, à son extrémité, côté four, une entaille formant un crochet pour agripper le bord intérieur de la tuyère.

L'élément propulsé de la pince est, de préférence, constitué par une seconde gaine, coaxiale, autour de ladite tige et partiellement autour de la première gaine et traversant, de manière étanche, la face avant du vérin, cette gaine comportant, à l'intérieur du vérin, ledit piston de poussée.

Une rallonge cylindrique peut être prévue pour être fixée sur l'extrémité libre de ladite seconde gaine pour prendre appui sur le côté extérieur de la tuyère.

Le support du vérin hydraulique comporte, de préférence, des moyens pour modifier l'inclinaison du vérin par rapport à l'horizontale.

En vue de la manipulation de la tympe, il est prévu un grappin d'accrochage de celle-ci à la pince, qui est conçu pour être fixé sur l'élément propulsé de la pince et être actionné par l'élément tracté.

Ce grappin comporte, de préférence, trois paires de pattes convergentes pouvant être engagées dans la tympe, trois griffes logées respectivement entre chacune des trois paires de pattes et réparties régulièrement, à 120°, autour de l'élément tracté. Ces griffes prennent appui, par leur extrémité côté vérin, sur un flasque frontal fixé sur l'élément propulsé et sont, par l'extrémité opposée, déployables et rétractables radialement, respectivement vers une position fermée et une position ouverte, sous l'action d'un déplacement axial de l'élément tracté.

Le déploiement des trois griffes peut être assuré par trois lames de ressort bombées, prévues sur un manchon fixé sur l'élément tracté, tandis que la rétractation des griffes contre l'action des lames de ressort peut être réalisée par des cames prévues sur ledit manchon et associées à des rampes obliques sur les griffes, sous l'action d'un déplacement axial de l'élément tracté.

En outre, chaque griffe est, de préférence, déplaçable axialement entre des butées prévues sur les pattes correspondantes.

Pour faciliter le déblocage aussi bien de la tuyère que de la tympe, il est préférable de prévoir un marteau percuteur à air comprimé fixé sur ladite première gaine et agissant directement sur la tige de l'élément tracté.

D'autres particularités et caractéristiques ressortiront de la description de plusieurs modes de réalisation préférés, présentés ci-dessous, à titre d'illustration, en référence aux dessins annexés dans lesquels :
- la figure 1 montre schématiquement une coupe longitudinale d'une version simplifiée du dispositif selon la présente invention en position d'introduction, pour extraire la tuyère ;
- La figure 2 est une vue analogue représentant le dispositif en position horizontale ;
- La figure 3 représente une vue analogue du dispositif lorsque le vérin est actionné pour accrocher la tuyère ;
- La figure 3a représente une section verticale selon le plan de coupe A-A sur la figure 3 ;
- La figure 4 représente une coupe horizontale suivant le plan B-B sur la figure 3 ;
- Les figures 5 et 6 représentent deux phases successives de l'extraction de la tuyère ;
- La figure 7 représente une coupe verticale d'un mode de réalisation préférée avec un dispositif d'accrochage de la tympe ;
- Les figures 7a, 7b, 7c et 7d représentent respectivement des sections suivant les plans de coupe A-A, B-B, C-C, D-D sur la figure 7 ;
- La figure 8 représente une vue analogue à celle de la figure 7 en phase de libération de la tympe ;
- Les figures 9 à 13 illustrent le fonctionnement d'un premier mode de réalisation d'un vérin hydraulique à l'aide de coupes axiales partielles représentant différentes phases opératives ;
- La figure 14 représente une coupe longitudinale du premier mode de réalisation du vérin hydraulique;
- La figure 15 représente un second mode de réalisation du vérin hydraulique ;
- La figure 16 représente une première variante du premier ou second mode de réalisation du vérin hydraulique ;
- La figure 17 représente une deuxième variante du premier ou second mode de réalisation du vérin hydraulique.

Le premier mode de réalisation du dispositif selon la présente invention est illustré par les figures 1 à 6 et montré en relation avec la mise en oeuvre pour l'extraction d'une tuyère 20 coincée dans une tympe 22, maintenue, à son tour, dans la chapelle 24 de la paroi 26 du four à cuve.

Le dispositif comporte essentiellement un vérin hydraulique 28 à double piston pour actionner une pince 30 à éléments télescopiques. Cette pince 30 comporte un élément tracté 32 constitué d'une longue tige cylindrique 32 et un élément poussé ou propulsé 34. La tige 32 traverse axialement, de part en part, le vérin hydraulique 28 et son extrémité arrière est solidaire d'une première gaine 36 disposée coaxialement autour de la partie arrière de la tige 32 et logée de manière étanche dans la face arrière du vérin 28. Cette gaine 36 est conçue, à l'intérieur du vérin 28, sous la forme de piston hydraulique 38 agissant sur la tige 32. L'élément propulsé 34 est conçu sous forme d'une seconde gaine cylindrique 40 disposé coaxialement autour de la tige 32 et autour de la partie antérieure de la première gaine 36. Cette seconde gaine 40 est logée de façon étanche dans la face avant du vérin 28 et forme, à l'intérieur de celui-ci un piston hydraulique propulsé 42. Grâce à cette conception du vérin hydraulique, dont plusieurs modes de réalisation seront décrits par la suite, il est possible d'actionner les deux éléments 32 et 34 de la pince 30, soit séparément l'un par rapport à l'autre, soit en bloc.

L'élément propulsé 34 de la pince 30 peut être prolongé par une rallonge cylindrique 44 s'étendant autour de la tige 32 et destiné à prendre appui sur la face extérieure de la tuyère 20. La tige 32, de son côté, est pourvue, à son extrémité libre, d'une entaille oblique 46 formant un crochet pouvant être engagé autour du bord intérieur de la tuyère 20.

On va maintenant décrire, en référence aux figures 1 à 6 les différentes phases de l'extraction et de démontage de la tuyère. Dans ce contexte, il y a lieu de rappeler d'abord que les tuyères sont généralement disposées de manière à injecter le vent chaud vers le bas dans le four, ce qui fait que, comme représenté sur les figures, les tuyères sont disposées de manière à ce que leur axe longitudinal forme un angle, de l'ordre de 5° avec l'horizontale.

En vue du démontage d'une tuyère 20, le dispositif, qui est monté sur un chariot mobile non représenté, est amené vers la tuyère concernée et est incliné, de manière à ce que l'axe de la tige 32 se trouve dans la prolongation de l'axe de la tuyère 20, ceci grâce à un support 48 montré schématiquement, sans détails, sur la figure 3, permettant, de manière connue en soi, de modifier l'inclinaison du vérin 28 et de la pince 30. Le dispositif est ensuite déplacé dans le sens de l'axe de la tuyère 20, pour faire pénétrer la tige 32 à travers celle-ci, comme représentée sur la figure 1, l'extrémité de la tige 32 étant, de préférence, pointue pour favoriser sa pénétration dans la tuyère 20. A partir de la position de la figure 1, le vérin 28 peut être redressé pour occuper une position horizontale axialement alignée sur la tympe 22 et la chapelle 24.

Dans la position de la figure 2, le vérin 28 est mis en action, ce qui, compte-tenu de la disposition particulière des pistons 38 et 42, occasionne un mouvement de ceux-ci dans le sens opposé comme illustré par la comparaison des figures 2 et 3. Cette manoeuvre du vérin 28 provoque, par conséquent, l'avance de l'élément propulsé 34 jusqu'au contact de la rallonge 44 avec la surface extérieure de la tuyère 20 et le recul de l'élément tracté 32 de la pince 34 jusqu'au contact de l'entaille 46 avec le bord intérieur de la tuyère 20, celle-ci étant donc accrochée par une surface en forme de croissant 52 de l'entaille 46 comme représenté sur la figure 3a. La tuyère 20 est dès lors maintenue entre les éléments mobiles de la pince 30. A partir de ce moment commence la phase d'extraction de la tuyère 20. A cet effet, la pression hydraulique entre les deux pistons 38 et 42 est maintenue tandis que la chambre, à l'arrière du piston 38 autour de la gaine 36 est décomprimé de sorte que la pression hydraulique du vérin agissant sur le piston 38 est transformée en traction sur la tige 32. Pour contenir la contre-réaction de cette force de traction, il est préférable de munir le vérin 28 d'une console 50 prenant appui sur la chapelle 24. Par contre, étant donné que lors de la mise en place forcée de la tuyère (ou de la tympe) les contre-réactions se produisent dans le sens opposé, il est préférable de concevoir la console 50 de manière à ce qu'elle puisse également être accrochée sur la chapelle.

La traction sur la tige 32 libère d'abord la tuyère 20 de son siège à l'intérieur de la tympe 22 comme représenté sur la figure 5 et l'extrait à travers celle-ci jusqu'en fin de course du piston de traction 38. A partir de cette position, illustrée sur la figure 5, la tuyère 20 peut être dégagée complètement par le recul du chariot, non représenté, sur lequel est monté le dispositif. La mise en place d'une nouvelle tuyère 20 comporte les mêmes phases opératives, telles que décrites ci-dessus, mais, bien entendu, dans l'ordre inverse.

Avant de mettre en place une nouvelle tuyère 20 il est également possible de démonter la tympe 22. A cet effet, la rallonge 44 utilisée pour le démontage de la tuyère 20 est remplacée par un grappin 60, illustré sur les figures 7 à 8, qui est fixé sur l'extrémité libre de l'élément propulsé 34 et qui permet de saisir et de supporter la tympe 22.

Outre la présence du grappin 60, le mode de réalisation illustré sur les figures 7 et 8 se distingue du mode de réalisation des figures précédentes par la présence d'un marteau percuteur 62, à air comprimé. Un tel marteau percuteur, qui est connu en soi, peut être fixé, à l'extérieur du vérin 28 sur la première gaine 36, alors que la tige 32 est prolongée jusqu'à l'intérieur du marteau 62 où elle est actionnée directement par celui-ci. Le but de ce percuteur 62 est d'assister le vérin 28 dans la phase initiale de dégagement de la tympe 22 en vue de la libération de celle-ci de son siège. Il est bien entendu possible d'utiliser le dispositif de la figure 7 avec un percuteur 62 pour le dégagement de la tuyère 20 après avoir remplacé le grappin 60 par la rallonge 44.

Le grappin 60 est formé d'un support constitué de trois paires de pattes 62, 64, fixées en étoile sur un flasque 66 attaché à l'extrémité de l'élément propulsé 34 de la pince 30. Ces trois paires de pattes s'étendent axialement autour de la tige 32 et convergent légèrement vers l'extrémité de celle-ci, conformément à la forme tronconique de la tympe 22. Ces pattes 62, 64, sont, en outre, encerclées par un collier 68 pour assurer leur rigidité et pour prendre appui sur le bord extérieur de la tympe 22 (voir également figure 7-D).

Le grappin 60 comporte également trois griffes 70 prévues respectivement entre chacune des trois paires de pattes 62, 64 et conçues sous forme de leviers plats allongés dont l'une des extrémités prend appui sur le flasque 66 et dont l'extrémité opposée est conçue sous forme de crochet 72 qui, en position fermée du grappin 60, comme représenté sur la figure 7, est accroché derrière le bord intérieur de la tympe 22. Dans cette position, la tympe est, par conséquent, maintenue entre le collier 68 et les trois crochets 72 des trois pinces 70.

La comparaison des figures 7c et 7d montre que la partie extérieure des griffes, du côté du flasque 66, est relativement étroite, tandis que la partie intérieure, du côté opposé, est plus épaisse. La transition entre la partie étroite et la partie plus large de chacune des griffes 70 est formée par au moins une, de préférence deux, rampes obliques 74 de part et d'autre de chacune des griffes 70 (voir figure 7). Chacune des trois griffes 70 comporte, par ailleurs, deux ergots latéraux 76, 78 destinés respectivement à coopérer avec des butées 80, 82 prévues sur les faces internes opposées correspondantes des pattes 62, 64.

La manoeuvre des griffes 70 du grappin 60 est réalisée à l'aide d'une pièce creuse engagée sur l'extrémité de la tige 32 et constituée par un manchon cylindrique 84 solidaire d'un flasque 86. Cette pièce est maintenue en place à l'aide d'une clavette 88 engagée à travers une ouverture diamétrale de la tige 32 et des ouvertures correspondantes dans deux oreilles 90, 92 s'étendant du flasque 86 parallèlement à la tige 32 en direction de l'extrémité de celle-ci (voir figure 7a et 7b).

Sur le manchon cylindrique 84 se trouvent trois rainures longitudinales 94 s'étendant radialement vers l'extérieur et réparties régulièrement à 120° autour du manchon 84 pour correspondre respectivement à chacune des paires de pattes 62, 64 et contenir respectivement chacune des trois griffes 70. Sur les flancs intérieurs des trois rainures 94 se trouvent des cames 96 (voir figure 7) destinées à coopérer avec les rampes obliques 74 de chacune des griffes 70. Dans chacune des trois rainures 94, se trouvent, par ailleurs, des lames de ressort 98 (voir figure 7 et 7c) prévues sur le manchon 84 et dont l'élasticité tend à les bomber comme représenté sur la figure 7.

Par comparaison des figures 7 et 8, on note que le fonctionnement du grappin 60 est réalisé par déploiement ou rétraction radiale des extrémités intérieures de chacune des griffes 70, cette manoeuvre étant occasionnée par le déplacement axial de la tige 32 sous l'action du vérin 28 et dont le fonctionnement est le suivant : pour libérer la tympe 22 à partir de la position fermée de la pince 30 et du grappin 60, la tige 32 est déplacée vers la droite sur la figure 7, l'élément 34 restant en place. Lorsque la tige 32 est déplacée de cette manière, le flasque 86 libère d'abord l'extrémité intérieure de chacune des trois griffes 70, tandis que les cames 96 se rapprochent des rampes 74 des griffes. A partir du moment où les cames 96 entrent en contact avec les rampes 74, les griffes 70 qui ne sont pas fixées, ni dans le sens longitudinal, ni dans le sens radial, au support du grappin, sont entraînées également vers la droite jusqu'à ce que les ergots 76, 78 sur les griffes 70 soient arrêtées par les butées 80, 82 sur les pattes 62, 64. Cette translation axiale des griffes 72 suffit pour les dégager axialement de la face intérieure de la tympe 22. La poursuite du mouvement de la tige 32 vers la droite sur la figure 7 fait agir les cames 96 sur les rampes inclinées 74, étant donné que les griffes 70 sont désormais arrêtées par les butées 80, 82. Ceci provoque, comme le montre la figure 8, la rétraction radiale de chacune des griffes 70 contre l'action des lames de ressort 98 qui aplatissent et s'effacent devant la force des cames 96 sur les rampes obliques 74. Lorsque les griffes 70 sont complètement rétractées et occupent la position de la figure 8, la pince 30 et le grappin 60 peuvent être extraits axialement à travers la tympe 22 en déplaçant d'abord l'élément 34 sous l'action du vérin 28 sur la gauche et ensuite le vérin 28 avec la pince 30.

Le démontage d'une tympe comporte les mêmes séquences que la mise en place d'une tympe, mais dans l'ordre inverse. Toutefois, le démontage sera décrit ci-dessous plus en détail en référence aux figures 7 et 8 et avec l'appui des figures 9 à 13 montrant schématiquement des vues partielles du vérin pour expliquer le fonctionnement du mode de réalisation du vérin illustré sur les figures précédentes. Comme représenté sur la figure 9, le piston 38 défini pour les besoins de la description par piston de traction, coulisse, de manière étanche, à l'intérieur du vérin 28 où il définit deux chambres annulaires 100 et 102. Chacune de ces chambres 100 et 102 est raccordée à une conduite 104, respectivement 106, de liquide hydraulique, ces conduites étant désignées par P lorsque la conduite est branchée sur la pompe hydraulique et par T lorsqu'elle est branchée sur le réservoir, c'est-à-dire qu'elle n'est pas sous pression. Le piston 42, désigné par la suite comme piston de poussée évolue dans la chambre 102. Contrairement au piston de traction 38, le piston de poussée 42 a une section inférieure à la section de la chambre 102, et n'évolue pas de manière étanche dans celle-ci. Par contre, le piston de poussée 42 peut glisser, de manière étanche, sur la gaine 36 dont est solidaire le piston de traction 38.

En vue du démontage de la tympe 22, le dispositif est amené dans la position de la figure 8, la pince 30 étant en position ouverte, c'est-à-dire que les griffes 70 sont rétractées. La pénétration de la pince 30 à travers la tympe 22 est réalisée sous l'action du vérin hydraulique 28. A cet effet, la première chambre 100 est mise sous pression par la conduite P alors que la seconde chambre 102 est dépressurisée à travers T. Par conséquent, le piston 38 est propulsé vers la droite sur la figure 9 en entraînant le piston 42, ce qui signifie que les deux éléments 32 et 34 avancent en bloc vers la droite sur la figure 8, mais que leur position mutuelle ne change pas. Ce mouvement est poursuivi jusqu'à la position de la figure 8, ce qui correspond, à titre d'exemple, à la position des pistons 38 et 42 sur la figure 9.

Dans cette position, la connexion hydraulique 106 de la seconde chambre 102 est commutée sur la pression P (voir figure 10). La pression du liquide hydraulique est, par conséquent, la même dans les deux chambres 100 et 102 ce qui signifie que le piston 38 est exposé de chaque côté à la même pression. Toutefois, étant donné que sa surface exposée dans la chambre 102 est plus grande que celle exposée à la pression de la chambre 100, ce piston 38 subit une force différentielle qui le déplace vers la gauche sur la figure 9. Le piston 42, quant à lui, subit pour les mêmes raisons, c'est-à-dire du fait que sa surface exposée à gauche est plus grande que celle exposée à droite, une force différentielle vers la droite, mais étant donné que le grappin 60 est calé par le collier 68 sur la tympe 22 et que l'élément 34 de la pince 30 ne peut pas se déplacer dans ce sens, le piston de poussée 42 reste en place malgré la force différentielle qu'il subit.

Le déplacement du piston 38 occasionne une traction sur la tige 32 qui, de ce fait, se déplace vers la gauche à partir de la position de la figure 8. Ce mouvement provoque le dégagement des cames 96 des rampes obliques 74, des griffes 70, pour libérer celles-ci à l'action des lames de ressort 98. La déformation élastique de ces lames 98 vers la position de la figure 7 et la poursuite du mouvement de la tige 32 provoquent un glissement des griffes 70, sous l'action du flasque 86 vers la gauche, jusque dans la position de la figure 7 dans laquelle la tympe 22 est accrochée entre les griffes 70, d'une part, et le collier 68 d'autre part.

A partir de ce moment, il est possible d'actionner le percuteur 62 afin de libérer la tympe 22 de son siège sur la chapelle 24. Simultanément, on dépressurise la chambre 100 en connectant la conduite 104 sur T (voir figure 11).

Le piston 38 subit dès lors la pleine pression de la chambre 102 de sorte qu'il est refoulé vers la gauche jusque dans la position de la figure 12. Ce qui signifie que la tympe 22 est extraite de la chapelle 24 sous l'action de la traction de la tige 32 et du flasque 86. Le piston 42 doit, bien entendu, suivre le mouvement du piston 38 sous l'effet de la traction exercée sur la pince 30 par la tige 32, ceci malgré le fait qu'il soit exposé à une force différentielle vers la droite, force qui maintient d'ailleurs la pince fermée. Lors de cette phase d'extraction, le vérin est maintenu en appui sur la chapelle grâce à la console 50 représentée sur la figure 4 et non représentée sur les figures 7 et 8. La figure 12 illustre la fin de la manoeuvre du vérin 28 lors de la phase de démontage de la tympe 22. Le fonctionnement du vérin 28, lors du démontage d'une tuyère 20, est comparable à ce qui a été décrit ci-dessus (figures 1-5).

La figure 13 illustre le fonctionnement du vérin 28 lors de la mise en place d'une tuyère ou d'une tympe coincée dans la pince fermée 30. A cet effet, la chambre 100 est mise sous pression hydraulique en connectant la conduite 104 sur P afin de refouler le piston 38 ainsi que la tige 32 vers la droite sur la figure 13. Toutefois, lors de cette phase de mouvement, il n'est pas possible de connecter la chambre 102 sur T, car il faut que le piston 42 subisse une certaine pression vers la droite pour que la pince reste fermée. Il n'est pas non plus possible de connecter la chambre 102 sur P car il faut que le piston 38 puisse être refoulé vers la droite. Le compromis consiste à maintenir dans la chambre 102 une pression intermédiaire en connectant la conduite 106 sur une pression équivalant à une fraction de la pression P, par exemple, un tiers de P.

Les figures 14 à 17 illustrent différents modes d'exécution du vérin hydraulique destiné à manoeuvrer la pince. Chacune de ces figures montre la partie supérieure du vérin en position de fermeture de la pince et la position inférieure en position d'ouverture de la pince. La figure 14 reprend le vérin déjà décrit en référence aux figures 9 à 13, la seule différence étant le remplacement de la numérotation des conduites 104 et 106 par respectivement A et B. Sur cette figure, la partie supérieure du vérin, au-dessus de l'axe longitudinal correspond à la position illustrée sur la figure 10 alors que la partie inférieure en dessous de l'axe longitudinal correspond à la position de la figure 9. La figure 15 illustre un deuxième mode d'exécution d'un vérin 128, dont la différence essentielle avec le mode d'éxécution de la figure 14 est le fait que les deux pistons 138 et 142 ont le même diamètre et sont guidés tous les deux de manière étanche dans le cylindre du vérin 128. Ces deux pistons 138 et 142 peuvent, par conséquent, suivant leur position, définir entre eux une troisième chambre 144 qui est raccordée au circuit hydraulique par une troisième conduite C. La fermeture de la pince 30 est réalisée par la mise sous pression de la chambre 144 en connectant C sur P et en reliant les chambres extérieures A et B avec le réservoir T. La pince ainsi fermée peut être entrée avec la tympe ou la tuyère dans la chapelle 24 en branchant A sur P ou être sortie de la chapelle 24 en branchant B sur P. L'ouverture de la pince 30 est réalisée en dépressurisant la chambre 144 sur T du réservoir et en reliant les communications A et B à la pression hydraulique P. La pince ouverte peut alors être déplacée d'un côté ou de l'autre suivant que c'est A ou B qui est branché sur la pression T du réservoir. Dans ce mode de réalisation, selon la figure 15, les pistons 138 et 142 ne sont donc plus sollicités par des effets de pression différentielle, de sorte que l'on peut se contenter de pressions hydrauliques plus faible pour les actionner. Ce mode d'éxécution a, en outre, l'avantage de plus de possibilités de manoeuvre et d'un contrôle plus facile.

Le tableau ci-dessous est un tableau récapitulatif du fonctionnement des vérins des figures 14 et 15 pour tous les mouvements possibles, avec indication du branchement des connexions A, B, ou C soit sur la pression hydraulique P, soit sur la pression T du réservoir.

| | | Fig. 14 | Fig. 15 |
|---|---|---|---|
| 1. | Pince fermée | A : P | A : T |
| | | B : P | B : T |
| | | | C : P |
| | a. sortie | A : T | A : T |
| | | B : P | B : P |
| | | | C : P |
| | b. entrée | A : P | A : P |
| | | B : 1/3 P | B : T |
| | | | C : P |
| 2. | Pince ouverte | A : P | A : P |
| | | B : T | B : P |
| | | | C : T |
| | a. entrée | A : P | A : P |
| | | B : T | B : T |
| | | | C : T |
| | b. sortie | seulement par déplacement de tout le dispositif | A : T |
| | | | B : P |
| | | | C : T |

Les figures 16 et 17 illustrent deux variantes du mode de réalisation de la figure 15 avec chaque fois un limiteur d'amplitude de fermeture de la pince. Ceci signifie que la pince ne peut pas se fermer au-delà d'une certaine limite, ceci, notamment pour empêcher les accidents lorsque la pince n'est pas chargée par une tuyère ou une tympe.

Dans la variante selon la figure 16, le limiteur de mouvement de fermeture de la pince 30 est formé par les gaines 136 et 140 qui sont respectivement solidaires des pistons 138 et 142. Comme le montre la figure 16, l'extrémité de la gaine 136 du côté de la pince 30 comporte un bord saillant 136a qui évolue dans un élargissement intérieur correspondant 140a de la gaine 140. Le mouvement de fermeture de la pince 30 s'arrête, par conséquent, lorsque le bord intérieur de la saillie 136a est arrêté par le bord correspondant de l'élargissement 140a, c'est-à-dire que la réserve de mouvement indiqué par 146 a disparu.

Dans la variante selon la figure 17, le limiteur de mouvement est formé par les pistons 138 et 142. Selon cette variante, l'un des pistons, en l'occurrence le piston 138, a un diamètre inférieur au diamètre intérieur du cylindre hydraulique, alors que l'autre piston, en l'occurrence le piston 142, est prolongé en direction du piston 138, par une tubulure 148 qui s'étend à travers l'espace annulaire entre le piston 138 et la paroi intérieure du cylindre du vérin 128 et qui, au-delà du piston 138 se termine par un bord radial formant une ouverture circulaire d'un diamètre inférieur au diamètre extérieur du piston 138 de sorte que celui-ci est arrêté dans son mouvement de fermeture de la pince 30 par ce bord 148a. Le piston 138 doit, bien entendu, être guidé de manière étanche, à l'intérieur de la tubulure 148.

Les limiteurs de mouvement des figures 16 et 17 ont été illustrés en référence au mode d'éxécution de la figure 15. Toutefois, ils peuvent aussi bien être prévus sur le mode d'éxécution de la figure 14.

## Revendications

1. Dispositif de montage ou de démontage de tuyères ou de tympes d'un four à cuve comprenant
un vérin (28) monté sur un support mobile (48) et apte à prendre appui sur la paroi du four,
un organe de préhension (30, 60) muni d'un premier élément (46, 86) et d'un deuxième élément (44, 66) qui sont mobiles l'un par rapport à l'autre dans l'axe de la tuyère (20) ou de la tympe (22),
**caractérisé**
en ce que ledit vérin (28) est un vérin hydraulique qui peut être agencé dans l'axe de la tuyère (20) ou de la tympe (22) et qui est apte à déplacer axialement ledit organe de préhension (30, 60) dans deux sens opposés pour l'extraction, respectivement le montage, de la tuyère (20) ou de la tympe (22),
en ce que le piston hydraulique de ce vérin (28) se compose de deux pistons (38, 42) qui sont mobiles axialement l'un par rapport à l'autre dans un cylindre commun, le premier (38) des deux pistons étant connecté au premier élément mobile (46, 86) de l'organe de préhension (30, 60), le deuxième piston (42) étant connecté au deuxième élément mobile (44, 66) de l'organe de préhension (30, 60), et
en ce que le vérin (28) peut être alimenté hydrauliquement de façon que ledit premier piston (38) puisse exercer une traction dans le sens de l'extraction de la tuyère (20) ou de la tympe (22) sur ledit premier élément mobile (46, 86) et que ledit deuxième piston (42) puisse exercer simultanément une poussée dans le sens oppose sur ledit deuxième élément mobile (44, 66), afin de pouvoir serrer axialement la tuyère (20) ou la tympe (22) entre ledit premier élément mobile (46, 86) et ledit deuxième élément mobile (44, 66).

2. Dispositif selon la revendication 1, caractérisé
en ce que ledit premier piston (38) comprend une tige (32) qui est solidaire du premier élément mobile (46, 86) de l'organe de préhension (30, 60), et
en ce ledit deuxième piston (42) comprend une deuxième gaine (40) coaxiale à cette tige (32) et solidaire du deuxième élément mobile (44, 66) de l'organe de préhension (30, 60).

3. Dispositif selon la revendication 2, caractérisé
en ce que la tige (32) traverse axialement le cylindre externe du vérin (28) et est solidaire d'une première gaine coaxiale (36) traversant de manière étanche la face arrière dudit cylindre externe du vérin (28), et
en ce que ladite première gaine coaxiale (36) forme à l'intérieur de ladite gaine extérieure du vérin (28) ledit premier piston (38).

4. Dispositif selon la revendication 2 ou 3, caractérisé en ce que ladite tige (32) comporte, à son extrémité côté four, une entaille (46) formant un crochet pour agripper le bord intérieur de la tuyère (20).

5. Dispositif selon la revendication 3 ou 4, caractérisé en ce que ladite deuxième gaine (40) solidaire du deuxième élément (44, 66) de la organe de préhension (30, 60) entoure sur une partie de sa longueur ladite première gaine coaxiale (36) solidaire de la tige (32) pour traverser de façon étanche la face avant du cylindre externe du vérin (28).

6. Dispositif selon l'une quelconque des revendications 2 à 5, caractérisé par une rallonge cylindrique (44) apte à être fixée sur l'extrémité libre de ladite deuxième gaine (40) pour prendre appui sur le côté extérieur de la tuyère (20).

7. Dispositif selon l'une quelconque des revendications 1 à 6, caractérisé en ce que le support mobile (48) du vérin (28) comporte des moyens pour modifier l'inclinaison du vérin (28) par rapport à l'horizontale.

8. Dispositif selon la revendication 1, caractérisé en ce que l'organe de préhension est muni d'un grappin (60) d'accrochage de la tympe (22).

9. Dispositif selon la revendication 8, caractérisé en ce que Ledit grappin (60) comporte trois paires de pattes convergentes (62, 64) espacées de 120° et pouvant être engagées dans la tympe (22), une griffe (70) associée à chacune des trois paires de pattes (62, 64), lesdites griffes (70) prenant appui, par leur extrémité côté vérin sur ledit deuxième élément mobile (66) et sont, par l'extrémité opposée, déployables et rétractables radialement, respectivement vers une position fermée et une position ouverte, sous l'action d'un déplacement axial relatif dudit premier élément (86) et dudit deuxième élément (66).

10. Dispositif selon la revendication 9 caractérisé
en ce que le déploiement radial des trois griffes (70) est assuré par trois lames de ressort bombées (98) agencées sur un manchon (84) solidaire dudit premier élément mobile (86), et
en ce que la rétraction radiale des trois griffes (70) contre l'action des lames de ressort (98) est assurée par des cames (96) agencées sur le même manchon (84), lesdites cames (96) coopérant avec des rampes obliques (74) sur les griffes (70) lors d'un déplacement axial dudit premier élément mobile (86).

11. Dispositif selon la revendication 10, caractérisé en ce que chaque griffe (70) est mobile axialement entre des butées agencées sur les pattes correspondantes (62, 64).

12. Dispositif selon l'une quelconque des revendications 2 à 11, caractérisé par un marteau percuteur (62) à air comprimé fixé sur ladite première gaine (36) et agissant directement sur la tige (32) de l'élément tracté.

13. Dispositif selon l'une quelconque des revendications 1 à 12, caractérisé en ce que ledit premier piston (38) et ledit deuxième piston (42) sont à action différentielle et en ce que ledit deuxième piston (42) a un diamètre inférieur audit premier piston (38).

14. Dispositif selon l'une quelconque des revendications 1 à 12, caractérisé en ce que ledit premier piston (138) et ledit deuxième piston (142) ont des surfaces actives sensiblement identiques et définissent entre eux une chambre hydraulique (144) dans le cylindre du vérin (28).

15. Dispositif selon l'une quelconque des revendications 13 ou 14, caractérisé en ce que le vérin (28), (128) comporte un limiteur du mouvement relatif des deux pistons (38, 42) (138, 142).

16. Dispositif selon la revendication 15, caractérisé en ce que ledit limiteur est constitué par des butées correspondantes (136a), (140a) prévues respectivement sur une première gaine (136) et une deuxième gaine (140).

17. Dispositif selon la revendication 14, caractérisé en ce que ledit limiteur est constitué par une tubulure cylindrique (148), qui est solidaire de l'un des pistons et s'étend au-delà de l'autre piston et qui est pourvue d'un bord saillant (148a) formant une butée pour ce dernier piston.

## Claims

1. Device for installing or removing tuyères or tymps from a blast furnace comprising
an actuator (28) mounted on a mobile support (48) and capable of being applied to the wall of the furnace,
a gripping unit (30, 60) equipped with a first element (46, 86) and a second element (44, 66) which can move with respect to each other along the axis of the tuyère (20) or of the tymp (22),
**characterised**
in that the said actuator (28) is a hydraulic actuator which can be positioned along the axis of the tuyère (20) or of the tymp (22) and which is capable of moving the said gripping unit (30, 60) axially in two opposite directions for the removal or installation, respectively, of the tuyère (20) or of the tymp (22),
in that the hydraulic piston of this actuator (28) is composed of two pistons (38, 42) which can move axially with respect to each other in a common cylinder, the first (38) of the two pistons being connected to the first mobile element (46, 86) of the gripping unit (30, 60), the second piston (42) being connected to the second mobile element (44, 66) of the gripping unit (30, 60), and
in that the actuator (28) may be powered hydraulically so that the first piston (38) can exert a tractive force in the direction for removal of the tuyère (20) or of the tymp (22) on the first mobile element (46, 86) and so that the second piston (42) can simultaneously exert a thrust in the opposite direction on the second mobile element (44,66), in order to be able to grip the tuyère (20) or the tymp (22) axially between the said first mobile element (46, 86) and the said second mobile element (44, 66).

2. Device according to Claim 1, characterised
in that the said first piston (38) comprises a rod (32) which is attached to the first mobile element (46, 86) of the gripping unit (30, 60), and
in that the said second piston (42) comprises a second sleeve (40) coaxial with this rod (32) and attached to the second mobile element (44, 66) of the gripping unit (30, 60).

3. Device according to Claim 2, characterised
in that the rod (32) passes axially through the outer cylinder of the actuator (28) and is attached to a first coaxial sleeve (36) passing in a fluid-tight manner through the rear face of the said outer cylinder of the actuator (28), and
in that the said first coaxial sleeve (36) forms the said first piston (38) inside the said outer sleeve of the actuator (28).

4. Device according to Claim 2 or 3, characterised in that the said rod (32) incorporates, at the end nearer the furnace, a notch (46) forming a hook for latching on to the inner edge of the tuyère (20).

5. Device according to Claim 3 or 4, characterised in that the second sleeve (40) attached to the second element (44, 66) of the gripping unit (30, 60) surrounds, over a part of its length, the said first coaxial sleeve (36) attached to the rod (32) so as to pass in a fluid-tight manner through the front face of the outer cylinder of the actuator (28).

6. Device according to any one of Claims 2 to 5, characterised by a cylindrical extension piece (44) capable of being attached to the free end of the said second sleeve (40) in order to rest on the outer face of the tuyère (20).

7. Device according to any one of Claims 1 to 6, characterised in that the mobile support (48) of the actuator (28) incorporates means for modifying the inclination of the actuator (28) with respect to the horizontal.

8. Device according to Claim 1, characterised in that the gripping unit is equipped with a grapple (60) for latching on to the tymp (22).

9. Device according to Claim 8, characterised in that the said grapple (60) comprises three pairs of convergent lugs (62, 64) spaced 120° apart and capable of becoming engaged with the tymp (22), a coupling member (70) associated with each of the three pairs of lugs (62, 64), the said coupling members (70) resting, by their ends nearer the actuator, on the said second mobile element (66) and being capable, at their opposite ends, of being deployed or retracted radially, respectively to a closed position and an open position, under the action of a relative axial movement of the said first element (86) and of the said second element (66).

10. Device according to Claim 9, characterised in that the radial deployment of the three coupling members (70) is produced by three curved leaf springs (98) positioned over a sleeve (84) attached to the said first mobile element (86) and
in that the radial retraction of the three coupling members (70) against the action of the leaf springs (98) is produced by cams (96) positioned over the same sleeve (84), the said cams (96) cooperating with oblique ramps (74) on the coupling members (70) during an axial movement of the said first mobile element (86).

11. Device according to Claim 10, characterised in that each coupling member (70) can move axially between stops positioned on the corresponding lugs (62, 64).

12. Device according to any one of Claims 2 to 11, characterised by a compressed-air striking hammer (62) fixed on the said first sleeve (36) and acting directly on the rod (32) of the pulled element.

13. Device according to any one of Claims 1 to 12, characterised in that the said first piston (38) and the said second piston (42) act differentially and in that the said second piston (42) has a diameter smaller than that of the said first piston (38).

14. Device according to any one of Claims 1 to 12, characterised in that the said first piston (138) and the said second piston (142) have substantially identical working areas and between them define a hydraulic chamber (144) in the cylinder of the actuator (28).

15. Device according to either of Claims 13 or 14, characterised in that the actuator (28), (128) incorporates a limiter of the relative movement of the two pistons (38, 42) (138, 142).

16. Device according to Claim 14, characterised in that the said limiter is formed by corresponding stops (136a, 140a) provided respectively on the first sleeve (136) and the said first sleeve (140).

17. Device according to Claim 14, characterised in that the said limiter is formed by a cylindrical section of pipe (148), which is attached to one of the pistons and extends beyond the other piston, and which is provided with a projecting edge (148a) forming a stop for the latter piston.

## Patentansprüche

1. Vorrichtung zum Einsetzen oder Herausziehen von Blasformen oder Trichtern bei einem Schachtofen, mit
einem Hubzylinder (28), der auf einer beweglichen Halterung (48) angebracht ist und sich auf der Wand des Ofens abstützen kann,
einem Greiforgan (30, 60), das mit einem ersten Element (46, 86) und einem zweiten Element (44, 66) versehen ist, die in der Achse der Blasform (20) oder des Trichters (22) relativ zueinander beweglich sind,
dadurch gekennzeichnet,
daß der Hubzylinder (28) ein hydraulischer Zylinder ist, der in der Achse der Blasform (20) oder des Trichters (22) angeordnet werden kann, und der zum Einsetzen bzw. Herausziehen der Blasform (20) oder des Trichters (22) das Greiforgan (30, 60) in zwei zueinander entgegengesetzten Richtungen axial verschieben kann,
daß der hydraulische Kolben dieses Hubzylinders (28) aus zwei Kolben (38, 42) besteht, die in einem gemeinsamen Zylinder relativ zueinander axial beweglich sind, wobei der erste (38) der zwei Kolben mit dem ersten beweglichen Element (46, 86) des Greiforgans (30, 60), und der zweite Kolben (42) mit dem zweiten beweglichen Element (44, 66) des Greiforgans (30, 60) verbunden ist, und
daß der Hubzylinder (28) hydraulisch derart versorgt werden kann, daß der erste Kolben (38) eine Zugkraft in der Herausziehrichtung der Blasform (20) oder des Trichters (22) auf das erste bewegliche Element (46, 86) ausüben kann, und daß der zweite Kolben (42) gleichzeitig eine Schubkraft in der entgegengesetzten Richtung auf das zweite bewegliche Element (44, 66) ausüben kann, damit die Blasform (20) oder der Trichter (22) zwischen dem ersten beweglichen Element (46, 86) und dem zweiten beweglichen Element (44, 66) axial festgeklemmt werden kann.

2. Vorrichtung gemaß Anspruch 1, dadurch gekennzeichnet,
daß der erste Kolben (38) eine Stange (32) aufweist, die mit dem ersten beweglichen Element (46, 86) des Greiforgans (30, 60) fest verbunden ist, und
daß der zweite Kolben (42) eine zweite Hülse (40) aufweist, die koaxial zu dieser Stange (32) ist und mit dem zweiten beweglichen Element (44, 66) des Greiforgans (30, 60) fest verbunden ist.

3. Vorrichtung gemäß Anspruch 2, dadurch gekennzeichnet,
daß die Stange (32) durch den äußeren Zylinder des Hubzylinders (28) in axialer Richtung hindurchgeführt ist und mit einer ersten koaxialen Hülse (36) fest verbunden ist, die durch die hintere Fläche des äußeren Zylinders des Hubzylinders (28) dicht hindurchgeführt ist, und
daß die erste koaxiale Hülse (36) innerhalb der äußeren Hülse des Hubzylinders (28) den ersten Kolben (38) bildet.

4. Vorrichtung gemäß Anspruch 2 oder 3, dadurch gekennzeichnet, daß die Stange (32) an ihrem auf der Seite des Ofens gelegenen Ende einen hakenförmigen Einschnitt (46) aufweist, um sich an dem inneren Rand der Blasform (20) festzuhaken.

5. Vorrichtung gemäß Anspruch 3 oder 4, dadurch gekennzeichnet, daß die zweite Hülse (40), die mit dem zweiten Element (44, 66) des Greiforgans (30, 60) fest verbunden ist, über einen Teil ihrer Länge die mit der Stange (32) fest verbundene, erste koaxiale Hülse umgibt, um durch die vordere Fläche des äußeren Zylinders des Hubzylinders (28) dicht hindurchgeführt zu werden.

6. Vorrichtung gemäß irgendeinem der Ansprüche 2 bis 5, gekennzeichnet durch eine zylindrische Verlängerung (44), die auf dem freien Ende der zweiten Hülse (40) befestigt werden kann, um auf der äußeren Seite der Blasform (20) aufzuliegen.

7. Vorrichtung gemäß irgendeinem der Ansprüche 1 bis 6, dadurch gekennzeichnet, daß die bewegliche Halterung (48) des Hubzylinders (28) Mittel umfaßt, um die Neigung des Hubzylinders (28) bezüglich der Horizontalen zu ändern.

8. Vorrichtung gemäß Anspruch 1, dadurch gekennzeichnet, daß das Greiforgan mit einer Greifvorrichtung (60) zum Festhaken des Trichters (22) versehen ist.

9. Vorrichtung gemäß Anspruch 8, dadurch gekennzeichnet, daß die Greifvorrichtung (60) drei konvergente Klauenpaare (62, 64) umfaßt, die im Abstand von 120° angeordnet sind und in dem Trichter (22) festgeklemmt werden können, und einen Greifer (70) umfaßt, der jedem der drei Klauenpaare (62, 64) zugeordnet ist, wobei die Greifer (70) mit ihrem auf der Seite des Hubzylinders gelegenen Ende auf dem zweiten beweglichen Element (66) aufliegen und an dem entgegengesetzten Ende bei relativer axialer Verschiebung des ersten Elements (86) und des zweiten Elements (66) in radialer Richtung in eine offene Position ausfahrbar bzw. in eine geschlossene Position einfahrbar sind.

10. Vorrichtung gemäß Anspruch 9, dadurch gekennzeichnet, daß das radiale Ausfahren der drei Greifer (70) durch drei gewölbte Federblätter (98) erfolgt, die auf einer Muffe (84) angeordnet sind, die mit dem ersten beweglichen Element (86) fest verbunden ist, und
daß das radiale Einfahren der drei Greifer (70) entgegen der Wirkung der Federblätter (98) durch auf der gleichen Muffe (84) angeordnete Nocken (96) erfolgt, wobei die Nocken (96) bei einer axialen Verschiebung des ersten beweglichen Elements (86) mit schrägen Rampen (74) auf den Greifern (70) zusammenwirken.

11. Vorrichtung gemäß Anspruch 10, dadurch gekennzeichnet, daß jeder Greifer (70) zwischen auf den entsprechenden Klauen (62, 64) angeordneten Anschlägen radial beweglich ist.

12. Vorrichtung gemäß irgendeinem der Ansprüche 2 bis 11, gekennzeichnet durch einen Druckluft-Schlaghammer (62), der auf der ersten Hülse (36) befestigt ist und auf die Stange (32) des gezogenen Elements direkt einwirkt.

13. Vorrichtung gemäß irgendeinem der Ansprüche 1 bis 12, dadurch gekennzeichnet, daß der erste Kolben (38) und der zweite Kolben (42) Kolben mit differentieller Wirkung sind, und daß der zweite Kolben (42) einen kleineren Durchmesser als der erste Kolben (38) hat.

14. Vorrichtung gemäß irgendeinem der Ansprüche 1 bis 12, dadurch gekennzeichnet, daß der erste Kolben (138) und der zweite Kolben (142) wirksame Oberflächen haben, die im wesentlichen identisch sind und zwischen sich eine hydraulische Kammer (144) in dem Zylinder des Hubzylinders (28) festlegen.

15. Vorrichtung gemäß irgendeinem der Ansprüche 13 oder 14, dadurch gekennzeichnet, daß der Hubzylinder (28) (128) einen Begrenzer für die relative Bewegung der zwei Kolben (38, 42) (138, 142) umfaßt.

16. Vorrichtung gemaß Anspruch 14, dadurch gekennzeichnet, daß dieser Begrenzer aus entsprechenden Anschlägen (136a), (140a) besteht, die auf der ersten Hülse (136) bzw. der zweiten Hülse (140) vorgesehen sind.

17. Vorrichtung gemäß Anspruch 14, dadurch gekennzeichnet, daß dieser Begrenzer aus einem kurzen zylindrischen Rohr (148) besteht, das mit dem einen der Kolben fest verbunden ist und sich bis über den anderen Kolben hinaus erstreckt, und das mit einem vorspringenden Rand (148a) versehen ist, der einen Anschlag für den letzeren Kolben bildet.
